# EUROPÄISCHE PATENTSCHRIFT

(11) **EP 0 292 835 B1**
(45) Veröffentlichungstag und Bekanntmachung des Hinweises auf die Patenterteilung: **15.05.1991**
(21) Anmeldenummer: 88107860.4
(22) Anmeldetag: 17.05.1988
(51) Int. Cl.: A47C 31/12, A47C 27/06

(54) **Matratze**
Mattress
Matelas

(30) Priorität: 23.05.1987 DE 8707407 U
(43) Veröffentlichungstag der Anmeldung: 30.11.1988
(73) Patentinhaber: SCHRAMM WERKSTÄTTEN GMBH, D-6753 Enkenbach-Alsenborn (DE)
(72) Erfinder: Schramm, Karl, D-6753 E-Alsenborn 2 (DE)
(74) Vertreter: Patentanwälte Möll und Bitterich

(56) Entgegenhaltungen:
- AU-B- 511 996
- DE-U- 8 707 407

## Beschreibung

Die Erfindung betrifft eine Matratze mit einem Kern, einer Polsterauflage und einem Drell gemäß dem Oberbegriff des Anspruchs 1.

Aufbau und Qualität einer Matratze sind ausschlaggebend für einen gesunden, entspannenden Schlaf. Sie muß die im Schlaf abgegebene körperfeuchtigkeit aufnehmen und abführen. Sie muß ferner den Körper des Schlafenden stützen, wobei in allen Schlafpositionen eine möglichst entspannte Körperhaltung erreicht werden muß. Der Kern der Matratze hat die Aufgabe, eine ausreichende Elastizität bei gleichzeitiger Formhaltigkeit und Feuchtigkeitsabführung zu gewährleisten. Diesen Forderungen kommen Federkerne, insbesondere Taschenfederkerne, optimal entgegen.

Aus der AU-PS 511 996 ist eine Matratze bekannt, die über ihre Länge gesehen zwei Zonen aufweist, in denen die Rückstellkraft deutlich erhöht ist. Diese Zonen liegen im Bereich der Taille und der Oberschenkel. Dadurch soll beim Schlafen in Seitenlage die Wirbelsäule des Schläfers im Bereich der Taille angehoben und in eine gestreckte Position gebracht werden.

Die australische Patentschrift erweckt den Eindruck, als ob mit der Verstärkung der Rückstellkraft im Bereich der Taille alle Probleme behoben seien. Dies ist jedoch nicht richtig. Vielmehr macht in der Praxis die Wirbelsäule des Schläfers von der Lendengegend ausgehend einen seitlichen Bogen nach oben, knickt dann im Bereich der Schulter ab und macht im Bereich des Halses einen Bogen nach unten.

Es wurde schon versucht, diesen Knick der Halswirbelsäule durch die Verwendung von speziellen Kopfkissen zu vermindern. Damit wird jedoch das Problem der seitlich gebogenen Wirbelsäule zwischen Lenden und Schulter nicht beseitigt.

Der vorliegenden Erfindung liegt die Aufgabe zugrunde, eine Matratze anzugeben, mit deren Hilfe die Wirbelsäule eines Schlafenden auch in Seitenlage gerade gestreckt bleiben kann.

Diese Aufgabe wird gelöst durch eine gattungsgemäße Matratze mit den kennzeichnenden Merkmalen des Anspruchs 1.

Dank der reduzierten Rückstellkraft des Matratzenkerns in Verbindung mit der Nachgiebigkeit des Stretch-Materials können Schulter und Oberarm tief einsinken, so daß bei richtiger Abstimmung der Rückstellkräfte die Wirbelsäule über ihre ganze Länge die optimale gestreckte Haltung auch in Seitenlage beibehalten kann, was dem Schlafenden einen gesunden Schlaf und optimalen Schlafkomfort gewährleistet. Kräfte, insbesondere Zugkräfte, aus dem meist stramm gespannten Drell herkömmlicher Art werden nicht übertragen.

Gemäß einer Ausgestaltung der Erfindung sind zwei Schulteraufnahmebereiche mit reduzierter Rückstellkraft vorgesehen, wobei vorzugsweise die Schulteraufnahmebereiche jeweils nur einseitig, abwechselnd auf der Oberseite bzw. der Unterseite der Matratze, mit dem Stretch-Drell überdeckt sind. Auf diese Weise ist es möglich, die Matratze regelmäßig zu wenden, entweder um dem Polstermaterial Gelegenheit zu geben, sich zu regenerieren, oder um zwischen einer Winterseite und einer Sommerseite der Matratze abwechseln zu können.

Um ein Verschieben des Drells auf der Polsterauflage bzw. auf dem Matratzenkern zu verhindern, wird er üblicherweise mit Heftpunkten fixiert. Gemäß einer besonderen Ausgestaltung der Erfindung sind diese Heftpunkte im Bereich der Naht zwischen festem Drell und Stretch-Drell angeordnet, jedoch immer außerhalb des Stretch-Drells, um die Nachgiebigkeit und Sensibilität des Schulteraufnahmebereiches nicht negativ zu beeinflussen.

Gemäß einer ersten Ausführungsform der Erfindung ist der Kern der Matratze ein Schaumstoffkern und besitzt im Schulteraufnahmebereich ein verringertes Raumgewicht.

Gemäß einer alternativen Ausführungsform ist der Kern der Matratze ein Federkern und ist im Schulteraufnahmebereich mit Federn von reduzierter Federkraft ausgerüstet.

Eine bevorzugte Ausführungsform der Matratze sieht vor, daß der Kern ein Taschenfederkern ist. Gerade bei Taschenfederkernen sind die einzelnen Federn gegeneinander maximal entkoppelt, so daß das tiefere Einsinken im Schulterbereich praktisch keine Auswirkungen auf die Nachbarbereiche hat, wo Kopf bzw. Rumpf aufliegen.

Um den Körper des Schlafenden optimal unterstützen zu können, insbesondere im Bereich der Lendenwirbelsäule, wie es insbesondere bei den sogenannten Bandscheibenmatratzen gewünscht wird, kann der Federkern im Lendenbereich wie an sich bekannt mit Federn von verstärkter Federkraft ausgerüstet werden. Hierdurch wird der Lendenbereich besonders gestützt, so daß die Wirbelsäule in der Rückenlage ihre natürliche S-Wölbung, in der Seitenlage ihre gerade Streckung erhält.

Anhand der Zeichnung soll die Erfindung in Form eines Ausführungsbeispieles näher erläutert werden. Man erkennt in perspektivischer, teilweise aufgeschnittener Darstellung eine Matratze, bestehend aus einem Federkern 1, einer Polsterauflage 2 auf Ober- und Unterseite des Kerns 1 und einem Drell 3.

In einem Bereich 4, dort wo Schulter und Oberarm eines Schlafenden liegen, sind Federn 8 mit reduzierter Rückstellkraft in den Kern 1 eingesetzt. Der üblicherweise aus einem festen Textilmaterial bestehende Drell 3 ist in diesem Schulteraufnahmebereich 4 durch ein Stretchmaterial 5 ersetzt. Heftpunkte 7 zur Fixierung des Drells 3 gegen Verrutschen befinden sich außerhalb des Stretchmaterials 5, jedoch in unmittelbarer Nähe der Nähte 6 zwischen festem Drell 3 und Stretchmaterial 5. Auf diese Weise werden insbesondere Zugspannungen aus dem Bereich des festen Drells 3 auf die Schulteraufnahme 4 mit Sicherheit verhindert.

Vorzugsweise sind in einer Matratze zwei Schulteraufnahmebereiche 4, 4′ vorgesehen, damit die Matratze jederzeit gewendet werden kann, was ihre Lebensdauer bekanntlich verdoppelt. Dabei wird der Stretchdrell 5 nur so angebracht, daß jeweils nur ein Schulteraufnahmebereich entsteht. Im Bereich der Beine ist der Kernbereich mit verringerter Rückstellkraft dagegen von dem üblichen festen Matratzendrell 3 überspannt, so daß die verringerte Rückstellkraft der Federn praktisch nicht wirksam werden kann. Die Beine oder Füße sinken also nicht ein.

Um im Lendenbereich eine verstärkte Unterstützung des Körpers des Schlafenden bewirken zu können, sind in diesem Bereich Federn 9 mit verstärkter Rückstellkraft in den Kern 1 eingesetzt. Dadurch wird in der Rückenlage des Schlafenden die Wirbelsäule im Lendenbereich in ihrer natürlichen S-Wölbung gestützt. In der Seitenlage des Schlafenden wird dagegen die Taille unterstützt, so daß die Wirbelsäule hier ihre gerade Streckung beibehält. Zusammen mit der geraden Streckung auch im Bereich des Oberkörpers und insbesondere der Schulter ergibt sich eine optimal entspannte Haltung für den Schlafenden und damit ein gesunder, entspannender Schlaf.

## Patentansprüche

1. Matratze mit einem Kern (1), der über die Länge der Matratze Zonen mit unterschiedlicher Rückstellkraft besitzt, einer Polsterauflage (2) und einem Drell (3), dadurch gekennzeichnet, daß der Kern (1) in dem Längenbereich (4), der die Schultern bzw. Oberarme eines in Seitenlage Schlafenden aufnimmt, eine reduzierte Rückstellkraft aufweist und daß der Drell (3) im Schulteraufnahmebereich (4) aus einem Stretch-Material (5) besteht.

2. Matratze nach Anspruch 1, dadurch gekennzeichnet, daß zwei Schulteraufnahmebereiche (4, 4′) mit reduzierter Rückstellkraft vorgesehen sind.

3. Matratze nach Anspruch 2, dadurch gekennzeichnet, daß die Schulteraufnahmebereiche (4, 4′) jeweils nur einseitig, abwechselnd auf der Oberseite bzw. der Unterseite der Matratze, mit dem Stretch-Drell (5) überdeckt sind.

4. Matratze nach einem der Ansprüche 1 bis 3, dadurch gekennzeichnet, daß im Bereich der Naht (6) zwischen festem Drell (3) und Stretch-Drell (5) Heftpunkte (7) angeordnet sind.

5. Matratze nach einem der Ansprüche 1 bis 4, dadurch gekennzeichnet, daß der Kern (1) ein Schaumstoffkern ist und im Schulteraufnahmebereich ein verringertes Raumgewicht besitzt.

6. Matratze nach einem der Ansprüche 1 bis 4, dadurch gekennzeichnet, daß der Kern (1) ein Federkern ist und im Schulteraufnahmebereich (4, 4′) mit Federn (8) von reduzierter Federkraft ausgerüstet ist.

7. Matratze nach Anspruch 6, dadurch gekennzeichnet, daß der Kern ein Taschenfederkern ist.

8. Matratze nach Anspruch 6 oder 7, dadurch gekennzeichnet, daß der Federkern (1) im Lendenbereich mit Federn (9) von verstärkter Federkraft ausgerüstet ist.

## Claims

1. A mattress comprising a core (1) which, along the length of the mattress, comprises zones of different resiliency, a cushion layer (2) and ticking (3), characterised in that in the longitudinal zone (4) which accommodates the shoulders and upper arms of a sleeping individual lying on his side, the core (1) has a reduced resiliency, and that in the shoulder support zone (4) the ticking (3) consists of a stretch material (5).

2. A mattress as claimed in claim 1, characterised in that two shoulder support zones (4, 4′) with reduced resiliency are provided.

3. A mattress as claimed in claim 2, characterised in that the shoulder support zones (4, 4′) are each covered with the stretch ticking (5) only on one side, alternately on the upper side and the underside of the mattress.

4. A mattress as claimed in one of claims 1 to 3, characterised in that stitching points (7) are provided in the region of the seam (6) between the fixed ticking (3) and the stretch ticking (5).

5. A mattress as claimed in one of claims 1 to 4, characterised in that the core (1) is a foam core and has a reduced volumetric weight in the shoulder support zone.

6. A mattress as claimed in one of claims 1 to 4, characterised in that the core (1) is a spring core and in the shoulder support zone (4, 4′) is equipped with springs (8) of reduced spring force.

7. A mattress as claimed in claim 6, characterised in that the core is a pocket spring core.

8. A mattress as claimed in claim 6 or claim 7, characterised in that in the lumbar zone the spring core (1) is equipped with springs (9) of reinforced spring force.

## Revendications

1. Matelas avec un coeur (1) qui possède des zones de force de rappel différentes sur la longueur du matelas, un rembourrage (2) et un coutil (3), caractérisé en ce que le coeur (1) présente une force de rappel inférieure dans la partie de longueur (4) qui reçoit les épaules ou les bras d'un dormeur, placé de côté, et en ce que le coutil (3) est réalisé dans une étoffe élastique (5), dans la partie (4) qui loge les épaules.

2. Matelas selon la revendication 1, caractérisé en ce qu'il est prévu deux parties de logement des épaules (4, 4′) de force de rappel réduite.

3. Matelas selon la revendication 2, caractérisé en ce que les parties de logement des épaules (4, 4′) sont recouvertes avec le coutil élastique (5), chacune sur une seule face, alternativement sur la face supérieure ou la face inférieure du matelas.

4. Matelas selon l'une des revendications 1 à 3, caractérisé en ce que des surpiqûres (7) sont pratiquées dans la région de la couture (6), entre le coutil non élastique (3) et le coutil élastique (5).

5. Matelas selon l'une des revendications 1 à 4, caractérisé en ce que le coeur (1) est en mousse et possède une densité réduite, dans la partie de logement des épaules.

6. Matelas selon l'une des revendications 1 à 4, caractérisé en ce que le coeur (1) est à ressorts et est équipé de ressorts (8) de force réduite, dans la partie de logement des épaules (4, 4′).

7. Matelas selon la revendication 6, caractérisé en ce que le coeur est à ressorts à poches.

8. Matelas selon la revendication 6 ou 7, caractérisé en ce que le coeur à ressorts (1) est équipé, dans la région lombaire, de ressorts (9) de force supérieure.
